# EUROPÄISCHE PATENTSCHRIFT

(11) **EP 2 881 517 B1**
(45) Veröffentlichungstag und Bekanntmachung des Hinweises auf die Patenterteilung: **26.08.2020**
(21) Anmeldenummer: 13196283.9
(22) Anmeldetag: 09.12.2013
(51) Int. Cl.: E03C 1/322, E04F 13/07

(54) **Befestigungsvorrichtung für Sanitärgegenstände an einem Wandteil und/oder an einer Wand**
Fastening device for sanitary articles to a wall part and / or on a wall
Dispositif de fixation pour articles d'hygiène à une partie de paroi et / ou à une paroi

(43) Veröffentlichungstag der Anmeldung: 10.06.2015
(73) Patentinhaber: Dereli, Batuhan, 69181 Leimen (DE)
(72) Erfinder: Dereli, Batuhan, 69181 Leimen (DE)
(74) Vertreter: Sartorius, Peter

(56) Entgegenhaltungen:
- DE-A1-102005 012 189
- DE-B4- 10 260 037
- DE-U1- 29 812 802

## Beschreibung

Die Erfindung betrifft eine Befestigungsvorrichtung für Sanitärgegenstände an einem Wandteil und/oder an einer Wand mittels mindestens eines über Befestigungsbolzen der Befestigungsvorrichtung befestigbaren Tragteils, an das die Sanitärgegenstände anschraub-, einsteck- und/oder einrastbar sind, wobei das Tragteil aus mindestens einer Platte besteht, die direkt über einen oder mehrere Befestigungsbolzen an die Wand anschließbar ist und mit einer oder mehreren Öffnungen oder auch nebeneinander angeordneten Langlochöffnungen versehen ist, die zumindest zu einer Seite hin offen sind und somit Schlitzöffnungen bilden, so dass die Platte seitlich auf den Befestigungsbolzen, und zwar zwischen der Wand und der Stirnseite eines Waschbeckens oder des Sanitärgegenstandes Einrichtung wie Waschbecken eingeschoben werden kann, wobei sich die in der Wand vorgesehenen Befestigungsbolzen durch die Langlochöffnungen erstrecken, und dass diese Befestigungsbolzen auch zusätzliche Einrichtungen wie Handtuchhalter oder Seifenschalenhalter, an der Platte mittel- oder unmittelbar fest oder beweglich anschließbar sind,.

Es ist bereits eine aus einem Befestigungsbolzen bestehende Befestigungsvorrichtung aus der DE 102 60 037 B4 bekannt, mit deren Hilfe Sanitärgegenstände an einem Wandteil und/oder an einer Wand anschraub-, einsteck- und/oder einrastbar sind. Das Tragteil besteht aus einer Platte, die direkt über die Befestigungsbolzen an die Wand anschließbar ist. Sie weist hierzu mehrere Öffnungen oder auch nebeneinander angeordnete Langlochöffnungen auf, durch die sich der in der Wand vorgesehene Befestigungsbolzen erstrecken kann. Mit Hilfe des Befestigungsbolzens können auch zusätzliche Sanitärgegenstände, wie Waschbecken aufgenommen werden, wobei weitere Sanitärgegenstände Teile, wie Handtuchhalter oder Seifenschalenhalter, mit Hilfe der Langlochöffnungen auf den Befestigungsbolzen aufgeschoben werden können. Bei starkem auf die Sanitärgegenstände wirkenden Druck- oder Zugkräften besteht die Gefahr, dass die Platte um den Befestigungsbolzen dreht.

Es ist bereits eine Befestigungsvorrichtung für Sanitärgegenstände an einem Wandteil und/oder an einer Wand mittels mindestens eines über Befestigungsbolzen befestigbaren Tragteils bekannt (DE 102 60 037 B4), an das die Sanitärgegenstände anschraub- , einsteck- und/oder einrastbar sind, wobei das Tragteil aus mindestens einer Platte besteht, die direkt über die Befestigungsbolzen an die Wand anschließbar ist und mit einer oder mehreren Öffnungen oder auch nebeneinander angeordneten Langlochöffnungen versehen ist, durch die sich die in einer Wand vorgesehenen Befestigungsbolzen erstrecken, und dass diese Befestigungsbolzen auch zusätzliche Sanitärgegenstände, wie Waschbecken, aufnehmen können, wobei weitere Sanitärgegenstände, wie Handtuchhalter oder Seifenschalenhalter, an der Platte mit Hilfe des Befestigungsbolzens mittel- oder unmittelbar fest oder beweglich anschließbar sind, dadurch gekennzeichnet, dass die Langlochöffnungen seitlich offen sind und somit Schlitzöffnungen bilden, so dass die Tragplatten seitlich auf den Befestigungsbolzen, und zwar zwischen der Wand und der Stirnseite des Waschbeckens, eingeschoben werden.

Es ist aus der DE 102 60 037 B4 eine Vorrichtung zum Befestigen von Gegenständen an einem Wandteil mittels mindestens eines über Befestigungsbolzen befestigbaren Tragteils bekannt, an das die Sanitärgegenstände anschraub- , einsteck- und/oder einrastbar sind bekannt, wobei das Tragteil aus mindestens einer Platte besteht, die direkt über die Befestigungsbolzen an die Wand anschließbar ist und mit einer oder mehreren Öffnungen oder auch nebeneinander angeordneten Langlochöffnungen versehen ist, durch die sich die in einer Wand vorgesehenen Befestigungsbolzen erstrecken, und dass diese Befestigungsbolzen auch zusätzliche Sanitärgegenstände, wie Waschbecken, aufnehmen können, wobei weitere Sanitärgegenstände, wie Handtuchhalter oder Seifenschalenhalter, an der Platte mit Hilfe des Befestigungsbolzens mittel- oder unmittelbar fest oder beweglich anschließbar sind. Bekannt ist auch, dass die Langlochöffnungen seitlich offen sind und somit Schlitzöffnungen bilden, sodass die Tragplatten seitlich auf den Befestigungsbolzen zwischen der Wand und der Stirnseite des Waschbeckens eingeschoben werden können.

Ferner sind Spritzschutz-Wandverkleidungsplatten für Sanitärgegenstände, wie Waschbecken, Toiletten, Bidets, bekannt (DE 298 12 802 U1), wobei die Wandverkleidungsplatte zwischen der Wand und dem Sanitärgegenstand angeordnet werden kann, auf den spritzwassergefährdeten näheren Umgebungsbereich der Sanitärgegenstände begrenzt ist und eine sich bis in deren Anschlußbereich erstreckende Form hat, und dass die Wandverkleidungsplatte zum Durchtritt vorgefertigte Öffnungen von Wasseranschlüssen, Ablaufrohren, Betätigungs- und/oder Befestigungsmitteln für die Sanitärgegenstände an der Wand aufweist.

Es ist eine Befestigungswand zum Befestigen von Sanitärgegenstände-Zubehör bekannt (DE 10 2005 012 189 A1), wobei die Befestigungswand mindestens eine Aussparung zum Durchgriff von in einer Gebäudewand verankerten Halterungen zur Befestigung eines Waschbeckens, Spülbeckens, Toilettenschüssel oder Bidets hat, wobei die Befestigungswand zwischen Waschbecken, Spülbecken, Toilettenschüssel oder Bidet und der Gebäudewand einklemmbar oder mittels der Halterungen an der Gebäudewand befestigbar ist.

Der Erfindung liegt die Aufgabe zugrunde, die Vorrichtung auf einfache und kostengünstige Weise herzustellen und eine Befestigungsvorrichtung zu schaffen, mit deren Hilfe eine schnelle und sehr einfache Montage auch bei bereits montierten Sanitärgegenständen möglich ist, wobei die Befestigungsvorrichtung derart an der Wand gesichert werden kann, dass auch bei starker Belastung der Platte oder der Sanitärgegenstände kein Verstellen der Sanitärgegenstände oder der Platte eintritt.

Die Aufgabe wird erfindungsgemäß durch eine Befestigungsvorrichtung gemäß Anspruch 1 gelöst, wobei mehrere nebeneinander und übereinander angeordnete Langlochöffnungen zur Aufnahme des Befestigungsbolzens über zumindest eine Schlitzöffnung miteinander verbunden sind und im Bereich der Langlochöffnungen und/oder im Bereich zumindest eines Befestigungselements eines Sanitärgegenstands an einer Seite oder an der Rückseite der Platte eine oder mehrere Drehmomenten-Sicherungselemente vorgesehen sind, die bei Belastung der Platte und/oder des Sanitärgegenstands einem Verstellen oder Drehen der Platte entgegenwirken, wobei die Drehmomenten-Sicherungselemente zumindest aus zwei Arretierungselementen oder Wulsten oder Noppen bestehen, die untereinander angeordnet sind und zumindest ein Arretierungselement, eine Wulst oder eine Noppe mit Hilfe je eines Schraubenbolzens in einer in der Platte zusätzlich vorgesehenen Langlochöffnung einstell- und/oder verschiebbar aufgenommen und befestigbar ist, die rechtwinklig zu den nebeneinander und übereinander angeordneten Langlochöffnungen angeordnet sind. Mit Hilfe des Drehmomenten-Sicherungselements wird eine einfache sehr kostengünstige Einrichtung geschaffen, die verhindert, dass bei zu großer Belastung der Sanitärgegenstände oder der Platte ein Verstellen der Platte gegenüber der Wand erfolgt, an der die Platte befestigt ist.

Hierzu ist es vorteilhaft, dass an der Platte zumindest zwei Arretierungselemente oder Wulste oder Noppen nebeneinander oder untereinander angeordnet sind, wobei zumindest ein Arretierungselement oder Wulst oder eine Noppe in eine in einer der Platten zusätzlich vorgesehene Langlochöffnung einstell- und/oder verschiebbar ist. Die Arretierungselemente oder Wülste oder Noppen verhindern bei Belastung ein Verschwenken der Platte gegenüber der Wand, an der die Platte montiert ist.

Eine zusätzliche Möglichkeit ist gemäß einer Weiterbildung der Erfindung, dass der Abstand zwischen zwei nebeneinander liegenden Arretierungselementen oder Wulsten oder Noppen derart veränderbar ist, dass die Arretierungselemente oder Wulste oder Noppen in in der Wand vorgesehene Vertiefungen oder in zwischen Wandfliesen vorgesehene Vertiefungen oder Rillen einrasten können. Da der Abstand der nebeneinander liegenden Arretierungselemente oder Wulste oder Noppen veränderbar ist, können diese an jede Montagesituation angepasst werden und auch in an der Wand vorgesehene Vertiefungen einrasten.

Ferner ist es vorteilhaft, dass zumindest ein Sanitärgegenstand, wie Handtuchhalter, Halter für Toilettenpapier, beweglich an die Platte angeschlossen ist und dass zumindest der Sanitärgegenstand, wie Handtuchhalter, Halter für Toilettenpapier, eine Rutschkupplung oder federbelastete Rutschkupplung zugeordnet ist, sodass die Sanitärgegenstände in verschiedenen Positionen an der Platte befestigt werden können, oder bei zu großer Belastung dem Belastungsdruck nachgeben können.

Vorteilhaft ist es auch, dass mehrere nebeneinander angeordnete Langlochöffnungen zur Aufnahme des Befestigungsbolzens über zumindest eine Schlitzöffnung miteinander verbunden sind. Dadurch kann auf einfache Weise der Befestigungsbolzen zur Veränderung der Höhenposition der Sanitärgegenstände in eine der untereinander angeordneten Langlochöffnungen eingeführt werden, ohne dass das bereits montierte Waschbecken von der Wand abgenommen werden muss. Es braucht lediglich die auf dem Befestigungsbolzen montierte Schraube gelöst zu werden, sodass dann die Platte zwischen Wand und Waschbecken auf den Befestigungsbolzen aufgeschoben werden kann. Danach lässt sich die Mutter auf dem Befestigungsbolzen festdrehen, sodass hierdurch auch die Arretierungselemente in die entsprechenden Vertiefungen einrasten können. Nach Montage sind alle Sanitärgegenstände drehsicher an der Wand befestigt.

Von besonderer Bedeutung ist für die vorliegende Erfindung, dass alle Sanitärgegenstände an der Platte lösbar und/oder verstellbar angeordnet sind.

Vorteilhaft ist es auch, dass die nebeneinander liegenden Arretierungselemente oder Wulste oder Noppen beiderseits zumindest eines Befestigungsbolzens vorgesehen und der Abstand zu diesem verändert werden kann.

## Patentansprüche

1. Befestigungsvorrichtung für **Sanitärgegenstände (6,7,30)** an einem Wandteil und/oder an einer Wand (9) mittels mindestens eines über Befestigungsbolzen (4) der Befestigungsvorrichtung anbringbaren Tragteils, an das die Sanitärgegenstände **(6,7,30)** anschraub-, einsteck- und/oder einrastbar sind, wobei das Tragteil aus mindestens einer Platte (2) besteht, die direkt über einen oder mehrere Befestigungsbolzen (4) an die Wand (9) anschließbar ist und mit einer oder mehreren Öffnungen oder auch nebeneinander und übereinander angeordneten Langlochöffnungen (20) versehen ist, die zumindest zu einer Seite hin offen sind und somit Schlitzöffnungen bilden, so dass die Platte (2) seitlich auf den Befestigungsbolzen (4), und zwar zwischen die Wand (9) und die Stirnseite von Sanitärgegenständen **(6,7,30)**, wie Waschbecken, eingeschoben werden kann, wobei sich die in der Wand (9) vorgesehenen Befestigungsbolzen (4) durch die Langlochöffnungen (20) erstrecken, und dass mittels dieser Befestigungs-bolzen auch zusätzliche Einrichtungen, wie Handtuchhalter (7) oder Seifenhalter, an der Platte (2) mittel- oder unmittelbar fest oder beweglich anschließbar sind,
**dadurch gekennzeichnet, dass** die Langlochöffnungen (20) zur Aufnahme des Befestigungsbolzens (4) über zumindest eine Schlitzöffnung (31) miteinander verbunden sind und im Bereich der Langlochöffnungen (20) und/oder im Bereich zumindest eines Befestigungselements (4) eines Sanitärgegenstands (6) an einer Seite oder an der Rückseite der Platte (2) eine oder mehrere Drehmomenten-Sicherungselemente (1) vorgesehen sind, die bei Belastung der Platte (2) und/oder des Sanitärgegenstands (6, 7, 30) einem Verstellen oder Drehen der Platte (2) entgegenwirken, wobei die Drehmomenten-Sicherungselemente (1) zumindest aus zwei Arretierungselementen oder Wulsten oder Noppen (26) bestehen, die untereinander angeordnet sind und zumindest ein Arretierungselement, eine Wulst oder eine Noppe (26) mit Hilfe je eines Schraubenbolzens (5) in einer in der Platte (2) zusätzlich vorgesehenen Langlochöffnung (27) einstell- und/oder verschiebbar aufgenommen und befestigbar ist, die rechtwinklig zu den nebeneinander und übereinander angeordneten Langlochöffnungen (20) angeordnet sind.

2. Befestigungsvorrichtung nach Anspruch 1,
**dadurch gekennzeichnet,**
**dass** im Bereich der Langlochöffnungen (20) an einer Seite oder an der Rückseite der Platte (2) eine oder mehrere vorgesehene Drehmomenten-Sicherungselemente (1) einem Verstellen oder Drehen der Platte (2) entgegenwirken.

3. Befestigungsvorrichtung nach Anspruch 1,
**dadurch gekennzeichnet,**
**dass** an der Platte (2) zumindest zwei Arretierungselemente oder Wulste oder Noppen (26) der Drehmomenten-Sicherungselemente (1) nebeneinander oder untereinander angeordnet sind, wobei zumindest ein Arretierungselement, eine Wulst oder eine Noppe (26) in eine in einer der Patten (2) zusätzlich vorgesehene Langlochöffnung (27) einstell- und/oder verschiebbar ist.

4. Befestigungsvorrichtung nach Anspruch 3,
**dadurch gekennzeichnet,**
**dass** der Abstand zwischen zwei nebeneinander liegenden Arretierungselementen oder Wulsten oder Noppen (26) derart veränderbar ist, dass die Arretierungselemente, Wulste oder Noppen in in der Wand (9) vorgesehene Vertiefungen oder in zwischen Wandfliesen vorgesehene Vertiefungen oder Rillen (8) einrasten können.

5. Befestigungsvorrichtung nach einem der vorhergehenden Ansprüche,
**dadurch gekennzeichnet,**
**dass** zumindest ein Sanitärgegenstand (6), wie Handtuchhalter (7), Halter
für Toilettenpapier (30), beweglich an die Platte (2) angeschlossen ist.

6. Befestigungsvorrichtung nach einem der vorhergehenden Ansprüche,
**dadurch gekennzeichnet**
**dass** zumindest dem Sanitärgegenstand (6), wie Handtuchhalter (7), Halter für
Toilettenpapier (30), eine Rutschkupplung oder federbelastete Rutschkupplung zugeordnet ist, sodass die Sanitärgegenstände **(6,7,30)** in verschiedenen Positionen
an der Platte (2) befestigt werden oder bei zu großer Belastung dem Belastungsdruck (3) nachgeben können.

7. Befestigungsvorrichtung nach einem der vorhergehenden Ansprüche,
**dadurch gekennzeichnet,**
**dass** alle Sanitärgegenstände **(6,7,30)** an der Platte (2) lösbar und/oder verstellbar angeordnet sind.

8. Befestigungsvorrichtung nach einem der vorhergehenden Ansprüche,
**dadurch gekennzeichnet,**
**dass** die nebeneinander liegenden Arretierungselemente, Wulste oder Noppen (26) beiderseits zumindest eines Befestigungsbolzens (4) vorgesehen sein können und
der Abstand zu diesem verändert werden kann.

## Claims

1. Fixing device for sanitary items (6,7,30) on a wall part and / or on a wall (9) by means of at least one via fastening bolts (4) the fastening device attachable support member to which the Sanitary articles (6, 7, 30) can be screwed on, inserted and / or locked, whereby the supporting part (2) consists of at least one plate which is directly over one or several fastening bolts (4) can be connected to the wall (9) and with one or several openings or also arranged side by side Elongated holes (20) are provided which are open at least to one side and thus form slot openings so that the plate (2) laterally on the Fastening bolt (4), namely between the wall (9) and the front of Sanitary items (6,7,30), such as wash basins, can be inserted, the fastening bolts (4) provided in the wall (9) extending through the Extend slot openings (20), and that by means of these fastening bolts also additional devices such as towel holder (7) or soap dish holder, can be connected directly or indirectly to the plate (2) in a fixed or movable manner,
**characterized,** that
several slot openings (20) arranged next to one another for receiving of the fastening bolt (4) with one another via at least one slot opening (31) are connected and in the area of the slot openings (20) and / or in the area at least one fastening element (4) of a sanitary object (6) on one Side or on the back of the plate (2) one or more torques Securing elements (1) are provided which, when the plate (2) and / or are loaded counteract the sanitary object (6) from adjusting or rotating the plate (2), the torque securing elements (1) consisting of at least two Locking elements or beads or knobs (26) exist, one below the other are arranged and at least one locking element, a bead or a
Knob (26) with the help of a screw bolt (5) in one in the plate (2) in Installation condition next to each other and additionally provided Slotted hole (27) adjustable and / or slidably received and
can be fastened at right angles to the side by side
Slot openings (20) are arranged.

2. Fastening device according to claim 1,
characterized,
that in the area of the slot openings (20) on one side or on the back the plate (2) one or more provided torque securing elements (1) Counteract an adjustment or rotation of the plate (2).

3. Fastening device according to claim 1,
characterized,
that on the plate (2) at least two locking elements or beads or
Knobs (26) of the torque securing elements (1) next to each other or are arranged one below the other, at least one locking element, one Bead or a knob (26) in one additionally provided in one of the flaps (2) Slot opening (27) is adjustable and / or displaceable.

4. Fastening device according to claim 3,
characterized,
that the distance between two adjacent locking elements or beads or knobs (26) can be changed such that the lockingelements, beads or knobs in recesses provided in the wall (9) or snap into recesses or grooves (8) provided between wall tiles can.

5. Device according to one of the preceding claims,
characterized,
that at least one sanitary article 6, such as towel holder (7), holder for toilet paper (30), movably connected to the plate (2).

6. Device according to one of the preceding claims,
characterized
that at least the sanitary object 6, such as towel holder (7), holder for Toilet paper (30), a slip clutch or spring-loaded slip clutch is assigned so that the sanitary items (6,7,30) in different be attached to the plate (2) or the load pressure if the load is too great (3) can yield.

7. Device according to one of the preceding claims,
characterized,
that all sanitary objects (6,7,30) on the plate (2) are detachable and / or adjustable are arranged.

8. Device according to one of the preceding claims,
characterized,
that the adjacent locking elements, beads or knobs (26)
at least one fastening bolt 4 can be provided on both sides and
the distance to this can be changed.

## Revendications

1. Dispositif de fixation d'articles sanitaires (6, 7, 30) sur une partie murale et / ou sur un mur (9) au moyen d'au moins un par boulons de fixation (4) l'élément de support amovible du dispositif de fixation auquel
Les articles sanitaires (6, 7, 30) peuvent être vissés, insérés et / ou verrouillés, moyennant quoi
la partie de support (2) est constituée d'au moins une plaque qui est directement sur un ou
plusieurs boulons de fixation (4) peuvent être connectés au mur (9) et avec un ou plusieurs ouvertures ou également disposées côte à côte
Des trous allongés (20) sont prévus qui sont ouverts au moins sur un côté et ainsi former des ouvertures de fente de sorte que la plaque (2) latéralement sur le Boulon de fixation (4), à savoir entre la paroi (9) et l'avant de
Des articles sanitaires (6, 7, 30), tels que des lavabos, peuvent être insérés,
les boulons de fixation (4) prévus dans la paroi (9) s'étendant à travers le Prolonger les ouvertures des fentes (20), et cela au moyen de ces boulons de fixation également des dispositifs supplémentaires tels qu'un porte-serviettes (7) ou un porte-savon,
peut être relié directement ou indirectement à la plaque (2) de manière fixe ou mobile,
**caractérisé par**
que plusieurs fentes (20) disposées côte à côte pour recevoir
du boulon de fixation (4) entre eux via au moins une ouverture de fente (31) sont connectés et dans la zone des ouvertures (20) et / ou dans la zone au moins un élément de fixation (4) d'un objet sanitaire (6) sur un Côté ou au dos de la plaque (2) un ou plusieurs couples
Des éléments de fixation (1) sont prévus qui, lorsque la plaque (2) et / ou sont chargés empêcher l'objet sanitaire (6) de régler ou de faire tourner la plaque (2),
les éléments de fixation de couple (1) composés d'au moins deux Des éléments de verrouillage ou des billes ou des boutons (26) existent, l'un en dessous de l'autre
sont disposés et au moins un élément de verrouillage, un bourrelet ou un Bouton (26) à l'aide d'un boulon à vis (5) en un dans la plaque (2) en Condition d'installation côte à côte et fournie en plus
Trou fendu (27) réglable et / ou coulissant reçu et
peut être fixé à angle droit côte à côte
Des ouvertures de fente (20) sont disposées.

2. Dispositif de fixation selon la revendication 1,
**caractérisé par**
que dans la zone des fentes (20) sur un côté ou à l'arrière
la plaque (2) un ou plusieurs éléments de fixation de couple prévus (1) Contrebalance un réglage ou une rotation de la plaque (2).

3. Dispositif de fixation selon la revendication 1,
**caractérisé par**
que sur la plaque (2) au moins deux éléments de verrouillage ou billes ou
Boutons (26) des éléments de fixation de couple (1) côte à côte ou
sont disposés les uns au-dessous des autres, au moins un élément de verrouillage, un
Perle ou bouton (26) en un prévu en plus dans l'un des volets (2) L'ouverture de fente (27) est réglable et / ou déplaçable.

4. Dispositif de fixation selon la revendication 3,
**caractérisé par**
que la distance entre deux éléments de verrouillage adjacents ou des perles ou des boutons (26) peuvent être modifiés de telle sorte que le verrouillage-éléments, perles ou boutons dans les évidements prévus dans le mur (9) ou s'encliqueter dans des évidements ou des rainures (8) prévus entre les carreaux de mur
peut.

5. Dispositif selon l'une des revendications précédentes,
**caractérisé par**
qu'au moins un article sanitaire 6, tel qu'un porte-serviettes (7), un support pour papier hygiénique (30), relié de manière mobile à la plaque (2).

6. Dispositif selon l'une des revendications précédentes,
caractérisé
qu'au moins l'objet sanitaire 6, tel qu'un porte-serviettes (7), un support pour Papier hygiénique (30), un embrayage à friction ou un embrayage à glissement à ressort
est affecté de sorte que les appareils sanitaires (6, 7, 30) dans différentes positions peut être fixé sur la plaque (2) ou céder à la pression de charge (3) si la charge est trop importante.

7. Dispositif selon l'une des revendications précédentes,
**caractérisé par**
que tous les objets sanitaires (6, 7, 30) sur la plaque (2) sont détachables et / ou réglables
sont disposés.

8. Dispositif selon l'une des revendications précédentes,
**caractérisé par**
que les éléments de verrouillage, billes ou boutons adjacents (26) au moins un boulon de fixation (4) peut être prévu des deux côtés et
la distance à cela peut être modifiée.
